# EUROPÄISCHE PATENTSCHRIFT

(11) **EP 0 647 743 B1**
(45) Veröffentlichungstag und Bekanntmachung des Hinweises auf die Patenterteilung: **17.12.1997**
(21) Anmeldenummer: 94890169.9
(22) Anmeldetag: 11.10.1994
(51) Int. Cl.: E03C 1/295

(54) **Sifon für eine Abflussinstallation**
Siphon for a discharging installation
Siphon pour une installation d'écoulement

(30) Priorität: 11.10.1993 AT 2040/93
(43) Veröffentlichungstag der Anmeldung: 12.04.1995
(73) Patentinhaber: Hutterer & Lechner Kommanditgesellschaft, A-2325 Himberg b. Wien (AT)
(72) Erfinder:
(74) Vertreter: Kopecky, Helmut, Dipl.-Ing. Kopecky & Schwarz Patentanwälte

(56) Entgegenhaltungen:
- AT-A- 343 555
- DE-C- 198 002
- DE-C- 3 330 617
- DE-U- 8 804 689
- US-A- 3 107 682

## Beschreibung

Die Erfindung betrifft einen Einbausifon für eine Abflußinstallation, insbesondere einen Waschmaschinen-Einbausifon, mit einem eine Geruchssperre aufweisenden Gehäuse, das eine Seitenwand mit einer Flüssigkeits-Eintrittsöffnung aufweist und in dessen Bodenbereich eine Flüssigkeits-Austrittsöffnung vorgesehen ist, wobei die Geruchssperre eine Scheidewand aufweist, die mit den Gehäusewänden einen von der Eintrittsöffnung zunächst abwärts bis zum Bodenbereich führenden Fallkanal, einen daran anschließenden sich aufwärts erstreckenden Steigkanal, einen an letzteren anschließenden und über die Eintrittsöffnung führenden Umlenkkanal und schließlich einen abwärts in die Austrittsöffnung mündenden und an den Umlenkkanal anschließenden Abströmkanal bildet.

Ein Sifon dieser Art, der sich in der Praxis mit seiner flachen Bauart sehr bewährt hat, ist beispielsweise aus der AT-B - 343.555 bekannt. Dieser Sifon verhindert durch eine im Fallkanal eingesetzte Kugel, daß ein zuweilen auftretender Rückstau von Schmutzwasser aus anderen Haushaltsgeräten, wie z.B. Geschirrspülern od.dgl., oder aus dem Ablaufsystem selbst in das an den Sifon angeschlossene und gerade außer Betrieb befindliche Gerät eindringen kann.

Die besondere Art der Ausbildung der im Inneren des Gehäuses des Sifons vorgesehenen Kanäle ermöglicht neben einer besonders flachen - und daher mit Vorteil in eine Ausnehmung einer Wand unter Putz einsetzbaren - Bauart eine hohe Strömungsgeschwindigkeit der abzuleitenden Flüssigkeiten an den Stellen der Kanäle, an denen sich Schmutz ansammeln könnte, so daß solche Schmutzansammlungen im Gehäuse weitgehendst vermieden werden.

Durch eine Füllung sowohl des Gehäuses des Sifons als auch der nachfolgenden Abflußinstallation mit abfließender Flüssigkeit kann es durch den Saugeffekt der abfließenden Flüssigkeit dazu kommen, daß in das angeschlossene Haushaltsgerät einströmende frische Flüssigkeit über den Sifon sofort wieder abgesaugt wird.

Die Erfindung bezweckt eine Weiterentwicklung des eingangs beschriebenen Sifons dahingehend, daß ein Absaugen von einem angeschlossenen Haushaltsgerät zugeführter frischer Flüssigkeit verhindert wird.

Diese Aufgabe wird erfindungsgemäß dadurch gelöst, daß der Sifon mit einem an sich bekannten Belüftungsventil versehen ist und daß eine das Belüftungsventil mit Abstand umgebende Abdeckhaube vorgesehen ist.

Die Verwendung eines Rückschlagventiles für einen Sifon eines Abflußbeckens, wie eines Badezimmer-Waschtisches oder einer Badewanne, ist aus der GB-A - 1 220 982 an sich bekannt. Dieses Rückschlagventil ist am horizontal am Sifon angeordneten Abflußstutzen angeordnet und verhindert das Leersaugen des Sifones, so daß die Geruchssperre auch bei einer Sogwirkung des ablaufenden Wassers aufrecht bleibt.

Ein Wasserverschluß mit als Lufteinlaß dienendem Gehäuse, das am oberen Umlenkbogen eines S-förmigen Ablaufrohres vorgesehen ist, ist aus der DE-C - 198 002 bekannt.

Vorzugsweise ist das Belüftungsventil an einem in das Innere des Gehäuses mündenden Rohrstutzen montiert, wobei zweckmäßig das Belüftungsventil ein Rohrstück mit einer O-Ringdichtung aufweist und mit diesem Rohrstück in den Rohrstutzen eingesetzt ist und an diesem mittels einer Überwurfmutter befestigt ist.

Eine bevorzugte Ausführungsform ist dadurch gekennzeichnet, daß der Rohrstutzen mit einer Öffnung zumindest teilweise in einen absteigenden Ast des Umlenkkanals und/oder den daran anschließenden Abströmkanal mündet, wodurch es möglich ist, nach Entfernen des Belüftungsventils in einfacher Weise mit einem Reinigungsgerät, wie z.B. mit einer Reinigungsfeder, in den Abströmkanal zu gelangen und dort sowie im Ablaufkanal abgesetzten Schmutz zu entfernen.

Vorzugsweise schließt an die Eintrittsöffnung ein etwa horizontaler, vom Gehäuse nach außen abstehender Eintrittsstutzen an und ist der Rohrstutzen sich teilweise am Gehäuse und teilweise am Eintrittsstutzen abstützend angeordnet. Hierdurch kommt das Belüftungsventil in der Nähe der Frontseite des Sifons zu liegen, was für eventuelle Manipulationen an dem Belüftungsventil bzw. für dessen Ein- und Ausbau von Vorteil ist.

Um den Sifon in einfacher Weise in eine Wand einbauen zu können und hierbei die Zugänglichkeit zu dem Belüftungsventil und dessen Schutz vor Baumaterial zu sichern, ist vorteilhaft an dem Gehäuse eine das Belüftungsventil mit Abstand umgebende Abdeckhaube angesetzt, wobei zweckmäßig die Abdeckhaube mittels einer Schnappverbindung an am Gehäuse angeordneten und von diesem auskragenden Halteteilen angesetzt ist.

Eine einfache Ausbildung der Abdeckhaube ist dadurch gekennzeichnet, daß die Abdeckhaube nach vorne, d.h. zur Seitenwand des Gehäuses, an der die Eintrittsöffnung bzw. der an die Eintrittsöffnung ansetzende Eintrittsstutzen angeordnet sind, offen ist.

Um eine Beschädigung des Sifons bei und nach seinem Einbau in eine Wand, z.B. bei einem nachfolgenden Verputzen oder Verfliesen der Wand, und ein Verlegen des Belüftungsventils mit Baumaterial, wie z.B. Putzmaterial, mit Sicherheit zu vermeiden, ist vorteilhaft eine die Abdeckhaube und zumindest ein Teil des Gehäuses, der die Eintrittsöffnung bzw. den an die Eintrittsöffnung anschließenden Eintrittsstutzen trägt, bedeckende Schutzhaube vorgesehen, wobei die Schutzhaube zweckmäßig einen freien Rand aufweist, mit dem sie über die Abdeckhaube und zumindest teilweise über das Gehäuse schiebbar ist.

Zur Anpassung der Schutzhaube an die Einbautiefe des Sifons sind vorteilhaft Seitenwände der Schutzhaube mit mehreren zueinander und zur Frontwand der Schutzhaube parallelen Rillen versehen.

Zur Erleichterung der Anpassung der Schutzhaube sind vorteilhaft die Rillen durch schlitzartige, die Seitenwände durchsetzende Ausnehmungen unterbrochen, wodurch in einfacher Weise ein Schneidwerkzeug angesetzt werden kann.

Damit trotz Anordnung einer den Sifon bedeckenden Abdeckplatte genügend Luft zum Belüftungsventil gelangen kann, ist vorteilhaft eine Abdeckplatte vorgesehen, die eine Öffnung für den Durchritt eines an die Eintrittsöffnung anschließenden Eintrittsstutzens aufweist und die mittels einer an den Eintrittsstutzen aufschraubbaren Mutter fixierbar ist, wobei die Mutter mit einem ringförmigen Distanzflansch an der Abdeckplatte zur Anlage gelangt und die Abdeckplatte eine oder mehrere, hinter der Mutter liegende und die Eintrittsstutzen-Öffnung sowie den Distanzflansch der Mutter peripher umgebende Luftdurchtrittsöffnung(en) aufweist.

Um trotz der Anordnung des Belüftungsventils eine möglichst flache Ausführungsform des Sifons und damit eine geringe Einbautiefe desselben zu ermöglichen - wobei jedoch eine gute Zugänglichkeit zum Belüftungsventil nach wie vor gegeben sein soll -, ist vorteilhaft die die Eintrittsöffnung aufweisende vordere Seitenwand des Gehäuses ausgehend vom Bodenbereich des Gehäuses nach hinten zur Rückwand des Gehäuses unter Verengung des Querschnitts des Gehäuses geneigt angeordnet.

Die Erfindung ist nachfolgend anhand der Zeichnung an einem Ausführungsbeispiel näher erläutert, wobei Fig. 1 einen Vertikalschnitt durch einen in eine Wand eingebauten Sifon, Fig. 2 eine Darstellung eines gemäß der Linie II-II der Fig. 1 geführten Schnittes und Fig. 3 einen gemäß der Linie III-III der Fig. 2 geführten Schnitt zeigen.

Die in der Zeichnung dargestellte Ausführungsform betrifft einen Waschmaschinen-Einbausifon. Der Sifon weist ein aus Kunststoff gefertigtes Gehäuse 1 auf, in dessen Innerem eine Geruchssperre angeordnet ist. Das Abwasser der Waschmaschine tritt durch eine Eintrittsöffnung 2 in das Gehäuse 1 ein, die an der vorderen Seitenwand 3 des Gehäuses 1 vorgesehen ist. Im Bodenbereich 4 des Gehäuses 1 ist eine Austrittsöffnung 5 für das Abwasser vorgesehen. Sowohl an die Eintrittsöffnung 2 als auch an die Austrittsöffnung 5 schließen Stutzen 6, 7 an, die vorteilhaft mit dem Gehäuse 1 einteilig hergestellt sind. Der Eintrittsstutzen 6 ist mit einem Außengewinde 8 versehen, an dem der Abwasserschlauch der Waschmaschine aufschraubbar ist.

Das Gehäuse 1 weist horizontal geschnitten in etwa einen rechteckigen, flachen Querschnitt auf, wie insbesondere aus Fig. 3 ersichtlich ist, wodurch sich eine nur geringe Einbautiefe 9 ergibt.

Die Geruchssperre wird von einer im Inneren des Gehäuses vorgesehenen Scheidewand 10 und den Gehäusewänden 11, 12, 13 gebildet, wobei die Scheidewand 10, wie inbesondere aus Fig. 2 erkennbar ist, von der Austrittsöffnung 5 ausgeht, die Eintrittsöffnung 2 umschließt und sich mit einem freien Ende 14 bis in die Nähe des Bodens 4 des Gehäuses 1 erstreckt. Die Scheidewand 10 bildet somit mit den Gehäusewänden 3, 11, 12 und 13 einen von der Eintrittsöffnung zunächst abwärts bis zum Boden 4 des Gehäuses 1 führenden Fallkanal 15, einen daran anschließenden sich aufwärts erstreckenden Steigkanal 16, einen an letzteren anschließenden und über die Eintrittsöffnung 2, d.h. den die Eintrittsöffnung umfassenden Teil 17 der Scheidewand 10 führenden Umlenkkanal 18 und letztendlich einen abwärts in die Austrittsöffnung 5 mündenden und an den Umlenkkanal 18 anschließenden Abströmkanal 19. Die Strömungsrichtung des abzuleitenden Abwassers ist durch die eingezeichneten Pfeile P₁ bis P₄ veranschaulicht.

In den von der Eintrittsöffnung 2 abwärts führenden Fallkanal 15 ist eine Kugel 20 eingesetzt, die im Falle eines Rückstaus die Eintrittsöffnung 2 verschließt. Die Schließlage der Kugel 20 ist in Fig. 1 strichliert angedeutet. Die Kugel 20 besteht aus einem Werkstoff, der ein spezifisches Gewicht geringfügig geringer als das des Abwassers aufweist.

Unterhalb der Eintrittsöffnung 2 befindet sich eine mit einer Verschlußkappe 21 und einer Dichtung 22 verschließbare Öffnung 23, die zum Einsetzen der Kugel 20 dient und die weiters ein Putzen des Fallkanals 15 bzw. ein Entfernen von den Fallkanal 15 verlegenden Fremdkörpern ermöglicht.

Das Gehäuse 1 weist an seinem Oberteil eine Öffnung 24 auf, die gemäß dem dargestellten Ausführungsbeispiel in den Umlenkkanal 18 mündet, u.zw. zumindest teilweise in den absteigenden Ast 18' des Umlenkkanals, in dem das abzuleitende Abwasser wiederum abwärts strömt. Die Öffnung 24 dient zum Belüften des Abflußkanales, wenn dieser eine Saugwirkung infolge abfließenden Wassers ausübt. Das dosierte Belüften geschieht über ein an der Öffnung 24 angesetztes Belüftungsventil 25. Durch die Öffnung 24 läßt sich - nach Entfernen des Belüftungsventiles - in besonders einfacher Weise eine Putzfeder, wie durch die strichlierte Linie F veranschaulicht, direkt in den Abflußkanal einführen, ohne daß ein Ausbau des Sifons erforderlich ist. Die Öffnung 24 ist von einem am Gehäuse 1 im Abstand dessen Rückwand 13 angeordneten Rohrstutzen 27 gebildet, der über Stützwände 28 am Eintrittsstutzen 6 und am Gehäuseoberteil abgestützt ist.

Damit trotz Anordnung des Belüftungsventiles 25 der Sifon möglichst flach ausgebildet sein kann und nur eine sehr geringe Einbautiefe benötigt, ist die die Eintrittsöffnung 2 aufweisende vordere Seitenwand 3 des Gehäuses 1 geneigt ausgebildet, u.zw. ausgehend vom Boden 4 unter Querschnittsverengung des Gehäuses 1 nach hinten zur Rückwand 13 des Gehäuses 1. Hierdurch gelingt es, an der vorderen Seitenwand im oberen Bereich des Gehäuses genügend Freiraum zur Anordnung des Belüftungsventils 25 zu schaffen, so daß Manipulationen am Belüftungsventil 25 auf kleinstem Raum ohne Schwierigkeiten durchführbar sind. Die sich hierdurch ergebenden Querschnittsverengungen im Inneren des Gehäuses 1 bewirken eine Erhöhung der Strömungsgeschwindigkeit des Abwassers und dadurch eine gute Selbstreinigung des Sifons.

Das Belüftungsventil 25 weist ein in den Rohrstutzen 27 einsetzbares Rohrstück 26 auf, das mit einer O-Ringdichtung 26' versehen ist. Eine Überwurfmutter 26'' sichert das Belüftungsventil am Rohrstück. Hierdurch lassen sich trotz der beengten Platzverhältnisse relativ bequem Manipulationen am Belüftungsventil 25 durchführen sowie in einfacher Weise dessen Ein- und Ausbau bei größtmöglicher Sicherheit gegen Undichtheit bewerkstelligen.

Um einen einfachen Einbau des Sifons in eine Wand unter Freihaltung des Belüftungsventiles 25 zu ermöglichen, ist dieser mit einer Abdeckhaube 29 versehen, die zur Vorderseite des Sifons hin offen ausgebildet ist und die Rückwand 13 sowie die Seitenwände 11 und 12 verlängert. Diese Abdeckhaube 29 umgibt das Belüftungsventil 25 mit Abstand 30, so daß das Belüftungsventil 25 leicht manipulierbar ist und zudem genügend Platz zum Einführen einer Putzfeder vorhanden ist. Die Abdeckhaube 29 ist vorteilhaft mit dem Gehäuse 1 nicht einstückig ausgebildet, sondern mit diesem über eine Schnappverbindung 31 verbunden, wobei am oberen Teil des Gehäuses seitlich auskragende Halteteile 32 angeordnet sind, die an ihrem Ende mit Schnappnasen 33 ausgestattet sind, an denen Gegenschnappnasen 34 der Abdeckung ansetzbar sind.

Um eine Beschädigung des Sifons beim Einbau auszuschließen bzw. um ein Eindringen von Putzmaterial oder Verunreinigungen in die Abdeckhaube 29 bzw. in den Eintrittsstutzen 6 zu vermeiden, ist eine vorzugsweise aus Polypropylen oder einem Recycling-Kunststoff gefertigte Schutzhaube 35 vorgesehen, die mit ihrem freien Rand 36 über die Abdeckhaube 29 und das Gehäuse 1 schiebbar ist, gegebenenfalls unter Einrastung. Die Frontwand 37 der Schutzhaube 35 ist mit einer Vertiefung 38 ausgestattet, in die der Eintrittsstutzen 6 einsetzbar ist, wodurch ein guter Halt der Schutzhaube 35 am Sifon sichergestellt ist.

An der Außenseite der Schutzhaube 35 sind an den die Frontwand 37 umgebenden Seitenwänden in einem gewissen Bereich zueinander parallele Rillen 39 vorgesehen, so daß ein Abschneiden und Entfernen des nicht benötigten Teiles der Schutzhaube 35, d.h. des Teiles, der über die fertig verflieste bzw. verputzte Wand 40 vorsteht, in einfacher Weise möglich ist. Der übrige Teil der Abdeckhaube verbleibt eingemauert. Das Abschneiden kann durch die Rillen 39 unterbrechende schlitzförmige Ausnehmungen 39', die die Seitenwände durchbrechen und das gefahrlose Einsetzen eines Schneidwerkzeuges ermöglichen, erleichtert werden.

Mit einer Frontabdeckplatte 41, die eine Durchtrittsöffnung 42 für den Eintrittsstutzen 6 aufweist, läßt sich der Sifon verkleiden. Die Abdeckplatte 41 wird mit der Durchrittsöffnung 42 über den Eintrittsstutzen 6 geschoben und an diesem mit einer auf diesen aufschraubbaren Mutter 43 gegen die Wand, an der sie mit ihren Rändern zur Anlage gelangt, fixiert. Die Mutter 43 weist einen ringförmigen Distanzflansch 44 auf, der an der Abdeckplatte 41 zur Anlage gelangt. Um das Einströmen von Luft zum Sifon, d.h. zum Belüftungsventil 25 zu ermöglichen, weist die Abdeckplatte 41 hinter der Mutter 43 liegende und die Öffnung 42 sowie den Distanzflansch 44 der Mutter 43 peripher umgebende Luftdurchtrittsöffnungen 45 auf.

Die Erfindung beschränkt sich nicht auf das in der Zeichnung dargestellte Ausführungsbeispiel, sondern sie kann in verschiedener Hinsicht modifiziert werden. Beispielsweise ist es möglich, den Sifon in ähnlicher Bauweise für andere Geräte zu verwenden, beispielsweise für Geschirrspülmaschinen, Absaugpumpen etc. Die Öffnung 24 muß nicht unbedingt in den Umlenkkanal 18 münden, sondern sie kann auch in den an den Umlenkkanal 18 anschließenden Abströmkanal 19 oder auch in den Eintrittsstutzen 6 münden.

## Patentansprüche

1. Einbausifon für eine Abflußinstallation, insbesondere Waschmaschinen-Einbausifon, mit einem eine Geruchssperre aufweisenden Gehäuse (1), das eine Seitenwand (3) mit einer Flüssigkeits-Eintrittsöffnung (2) aufweist und in dessen Bodenbereich (4) eine Flüssigkeits-Austrittsöffnung (5) vorgesehen ist, wobei die Geruchssperre eine Scheidewand (10) aufweist, die mit den Gehäusewänden (3, 11, 12, 13) einen von der Eintrittsöffnung (2) zunächst abwärts bis zum Bodenbereich (4) führenden Fallkanal (15), einen daran anschließenden sich aufwärts erstreckenden Steigkanal (16), einen an letzteren anschließenden und über die Eintrittsöffnung (2) führenden Umlenkkanal (18) und schließlich einen abwärts in die Austrittsöffnung (5) mündenden und an den Umlenkkanal (18) anschließenden Abströmkanal (19) bildet, dadurch gekennzeichnet, daß der Sifon mit einem an sich bekannten Belüftungsventil (25) versehen ist und daß eine das Belüftungsventil (25) mit Abstand (30) umgebende Abdeckhaube (29) vorgesehen ist.

2. Sifon nach Anspruch 1, dadurch gekennzeichnet, daß das Belüftungsventil (25) an einem in das Innere des Gehäuses mündenden Rohrstutzen (27) montiert ist.

3. Sifon nach Anspruch 2, dadurch gekennzeichnet, daß das Belüftungsventil (25) ein Rohrstück (26) mit einer O-Ringdichtung (26') aufweist und mit diesem Rohrstück (26) in den Rohrstutzen (27) eingesetzt ist und an diesem mittels einer Überwurfmutter (26") befestigt ist.

4. Sifon nach Anspruch 2 oder 3, dadurch gekennzeichnet, daß der Rohrstutzen (27) mit einer Öffnung (24) zumindest teilweise in einen absteigenden Ast (18') des Umlenkkanals (18) und/oder den daran anschließenden Abströmkanal (19) mündet.

5. Sifon nach einem oder mehreren der Ansprüche 2 bis 4, dadurch gekennzeichnet, daß an die Eintrittsöffnung (2) ein etwa horizontaler, vom Gehäuse (1) nach außen abstehender Eintrittsstutzen (6) anschließt und daß der Rohrstutzen (27) sich teilweise am Gehäuse (1) und teilweise am Eintrittsstutzen (6) abstützend angeordnet ist.

6. Sifon nach einem oder mehreren der Ansprüche 1 bis 5, dadurch gekennzeichnet, daß die Abdeckhaube (29) mittels einer Schnappverbindung (33, 34) an am Gehäuse (1) angeordneten und von diesem auskragenden Halteteilen (32) angesetzt ist.

7. Sifon nach einem oder mehreren der Ansprüche 1 bis 6, dadurch gekennzeichnet, daß die Abdeckhaube (29) nach vorne, d.h. zur Seitenwand (3) des Gehäuses (1), an der die Eintrittsöffnung (2) bzw. der an die Eintrittsöffnung (2) ansetzende Eintrittsstutzen (6) angeordnet sind, offen ist.

8. Sifon nach einem oder mehreren der Ansprüche 1 bis 7, dadurch gekennzeichnet, daß eine die Abdeckhaube (29) und zumindest den Teil des Gehäuses (1), der die Eintrittsöffnung (2) bzw. den an die Eintrittsöffnung (2) anschließenden Eintrittsstutzen (6) trägt, bedeckende Schutzhaube (35) vorgesehen ist.

9. Sifon nach Anspruch 8, dadurch gekennzeichnet, daß die Schutzhaube (35) einen freien Rand (36) aufweist, mit dem sie über die Abdeckhaube (29) und zumindest teilweise über das Gehäuse (1) schiebbar ist.

10. Sifon nach Anspruch 8 oder 9, dadurch gekennzeichnet, daß Seitenwände der Schutzhaube (35) mit mehreren zueinander und zur Frontwand (37) der Schutzhaube (35) parallelen Rillen (39) versehen sind.

11. Sifon nach einem oder mehreren der Ansprüche 1 bis 10, dadurch gekennzeichnet, daß die Rillen (39) durch schlitzartige, die Seitenwände durchsetzende Ausnehmungen (39') unterbrochen sind.

12. Sifon nach einem oder mehreren der Ansprüche 1 bis 11, dadurch gekennzeichnet, daß eine Abdeckplatte (41) vorgesehen ist, die eine Öffnung (42) für den Durchritt eines an die Eintrittsöffnung (2) anschließenden Eintrittsstutzens (6) aufweist und die mittels einer an den Eintrittsstutzen (6) aufschraubbaren Mutter (43) fixierbar ist, wobei die Mutter (43) mit einem ringförmigen Distanzflansch (44) an der Abdeckplatte (41) zur Anlage gelangt und die Abdeckplatte (41) eine oder mehrere, hinter der Mutter (43) liegende und die Eintrittsstutzen-Öffnung (42) sowie den Distanzflansch (44) der Mutter (43) peripher umgebende Luftdurchtrittsöffnung(en) (45) aufweist.

13. Sifon nach einem oder mehreren der Ansprüche 1 bis 12, dadurch gekennzeichnet, daß die die Eintrittsöffnung (2) aufweisende vordere Seitenwand (13) des Gehäuses (1) ausgehend vom Bodenbereich (4) des Gehäuses (1) nach hinten zur Rückwand (13) des Gehäuses (1) unter Verengung des Querschnitts des Gehäuses (1) geneigt angeordnet ist.

## Claims

1. Concealed siphon for a discharging installation, in particular a concealed siphon for washing machines, comprising a housing (1) provided with an air trap, said housing being provided with a sidewall (3) having a liquid intake orifice (2) and being provided with a liquid discharge orifice (5) arranged in its bottom region (4), wherein said air trap comprises a partition wall (10) which with the walls (3, 11, 12, 13) of the housing forms a fall down conduit (15) that first leads downward from the intake orifice (2) as far as to the bottom region (4), an upwardly extending rising conduit (16) adjoining the same, a diverting conduit (18) adjoining the latter and passing above the intake orifice (2) and finally an outflow conduit (19) opening downwards into the discharge orifice (5) and following upon the diverting conduit (18), characterized in that the siphon is provided with a ventilation valve (25) known per se and that there is provided a covering hood (29) surrounding the ventilation valve (25) at a distance (30).

2. Siphon according to claim 1, characterized in that the ventilation valve (25) is mounted on a pipe connection (27) opening into the interior of the housing.

3. Siphon according to claim 2, characterized in that the ventilation valve (25) is provided with a section of pipe (26) equipped with an O-ring seal (26') and by this section of pipe (26) is inserted in the pipe connection (27) and is fixed thereto by means of a union nut (26").

4. Siphon according to claim 2 or 3, characterized in that the pipe connection (27) by one orifice (24) opens at least partially into a descending leg (18') of the diverting conduit (18) and/or the outflow conduit (19) connected thereto.

5. Siphon according to one or several of claims 2 to 4, characterized in that to the intake orifice (2) there is connected a roughly horizontal intake connection (6) projecting outward from the housing (1) and that the pipe connection (27) is arranged so as to be partially supported at the housing (1) and partially at the intake connection (6).

6. Siphon according to one or several of claims 1 to 5, characterized in that the covering hood (29) by means of a snap connection (33, 34) is attached to retention elements (32) arranged at the housing (1) and projecting outward from the same.

7. Siphon according to one or several of claims 1 to 6, characterized in that the covering hood (29) is open toward the front, that is, toward the sidewall (3) of the housing (1), at which the intake orifice (2) or the intake connection (6) attached to the intake orifice (2) are arranged.

8. Siphon according to one or several of claims 1 to 7, characterized in that there is provided a protective hood (35) covering the covering hood (29) and at least the portion of the housing (1) that carries the intake orifice (2) or the intake connection (6) connected to the intake orifice (2).

9. Siphon according to claim 8, characterized in that the protective hood (35) comprises a free rim (36) by which it can be slid over the covering hood (29) and at least partially over the housing (1).

10. Siphon according to claim 8 or 9, characterized in that sidewalls of the protective hood (35) are provided with several grooves (39) that are parallel with respect to each other and with respect to the front wall (37) of the protective hood (35).

11. Siphon according to one or several of claims 1 to 10, characterized in that the grooves (39) are interrupted by slot-like recesses (39') piercing the sidewalls.

12. Siphon according to one or several of claims 1 to 11, characterized in that there is provided a covering plate (41) which has an orifice (42) for the passage of an intake connection (6) connected to the intake orifice (2) and which is fixable by means of a nut (43) that screws onto the intake connection (6), wherein the nut (43) by a ring-shaped distance flange (44) is rested against the covering plate (41) and the covering plate (41) is provided with one or several air passage opening(s) (45) disposed behind the nut (43) and peripherally surrounding the opening (42) of the intake connection as well as the distance flange (44) of the nut (43).

13. Siphon according to one or several of claims 1 to 12, characterized in that, starting from the bottom region (4) of the housing (1), the anterior sidewall (13) of the housing (1), which wall is provided with the intake orifice (2), is arranged so as to be inclined backwards towards the rear wall (13) of the housing (1), accompanied by a narrowing of the cross section of said housing (1).

## Revendications

1. Siphon encastré pour une installation d'écoulement d'eau, en particulier siphon encastré pour machine à laver, comprenant un boîtier (1) doté d'un dispositif anti-odeurs, qui présente une paroi latérale (3) avec une ouverture d'entrée de liquide (2), et avec une ouverture de sortie de liquide (5) prévue dans la région du fond (4) de boîtier, le dispositif anti-odeurs comportant une paroi (10) de séparation, qui forme avec les parois de boîtier (3, 11, 12, 13) un canal de chute (15) qui mène depuis l'ouverture d'entrée (2) tout d'abord en descendant jusque dans la région de fond (4), un canal montant (16) qui se raccorde à celui-ci et s'étend en montant, un canal de renvoi (18) qui se raccorde à ce dernier et mène au-dessus de l'ouverture d'entrée (2), et enfin un canal de sortie (19) qui débouche vers le bas dans l'ouverture de sortie (5) et se raccorde au canal de renvoi (18), caractérisé en ce que le siphon est pourvu d'une valve de mise à l'air (25) connue en elle-même, et en ce qu'il est prévu un capot de couverture (29) qui entoure la valve de mise à l'air (25) à distance (30).

2. Siphon selon la revendication 1, caractérisé en ce que la valve de mise à l'air (25) est montée sur un manchon tubulaire (27) qui débouche à l'intérieur du boîtier.

3. Siphon selon la revendication 2, caractérisé en ce que la valve de mise à l'air (25) comporte une pièce tubulaire (26) avec un joint torique (26'), en ce qu'elle est mise en place avec cette pièce tubulaire (26) dans le manchon tubulaire (27), et en ce qu'elle est fixée sur celui-ci au moyen d'un écrou à collerette (26").

4. Siphon selon l'une ou l'autre des revendications 2 et 3, caractérisé en ce que le manchon tubulaire (27) débouche avec une ouverture (24) au moins partiellement dans une branche descendante (18') du canal de renvoi (18) et/ou dans le canal de sortie (19) qui s'y raccorde.

5. Siphon selon l'une ou plusieurs des revendications 2 à 4, caractérisé en ce que, à l'ouverture d'entrée (2) se raccorde un manchon d'entrée (6) approximativement horizontal qui dépasse du boîtier (1) vers l'extérieur, et en ce que le manchon tubulaire (27) est agencé en s'appuyant partiellement sur le boîtier (1) et partiellement sur le manchon d'entrée (6).

6. Siphon selon l'une ou plusieurs des revendications 1 à 5, caractérisé en ce que le capot de couverture (29) est mis en place au moyen d'une liaison à encliquetage (33, 34) sur des parties d'arrêt (32) agencées sur le boîtier (1) et en porte-à-faux depuis celui-ci.

7. Siphon selon l'une ou plusieurs des revendications 1 à 6, caractérisé en ce que le capot de couverture (29) est ouvert vers l'avant, c'est-à-dire vers la paroi latérale (3) du boîtier (1) sur laquelle est ménagée l'ouverture d'entrée (2) ou sur laquelle est agencé le manchon d'entrée (6) disposé sur l'ouverture d'entrée (2).

8. Siphon selon l'une ou plusieurs des revendications 1 à 7, caractérisé en ce qu'il est prévu un capot de protection (35) qui recouvre le capot de couverture (29) et au moins la partie de boîtier (1) qui porte l'ouverture d'entrée (2) ou le manchon d'entrée (6) qui se raccorde à l'ouverture d'entrée (2).

9. Siphon selon la revendication 8, caractérisé en ce que le capot de protection (35) comporte une bordure libre (36), au moyen de laquelle il peut être déplacé sur le capot de couverture (29) et au moins partiellement sur le boîtier (1).

10. Siphon selon l'une ou l'autre des revendications 8 et 9, caractérisé en ce que des parois latérales du capot de protection (35) sont pourvues de plusieurs rainures (39) parallèles entre elles et parallèles à la paroi frontale (37) du capot de protection (35).

11. Siphon selon l'une ou plusieurs des revendications 1 à 10, caractérisé en ce que les rainures (39) sont interrompues par des évidements (39') en forme de fentes qui traversent les parois latérales.

12. Siphon selon l'une ou plusieurs revendications 1 à 11, caractérisé en ce qu'il est prévu une plaque de couverture (41), qui comporte une ouverture (42) pour la traversée du manchon d'entrée (6) raccordé à l'ouverture d'entrée (2), et qui peut être fixée au moyen d'un écrou (43) à visser sur le manchon d'entrée (6), ledit écrou (43) venant en contact avec la plaque de couverture (41) au moyen d'une bride annulaire d'écartement (44), et en ce que la plaque de couverture (41) comporte une ou plusieurs ouvertures de passage d'air (45) disposées derrière l'écrou (43) et entourant en périphérie l'ouverture (42) du manchon d'entrée ainsi que la bride d'écartement (44) de l'écrou (43).

13. Siphon selon l'une au plusieurs des revendications 1 à 12, caractérisé en ce que la paroi latérale avant (13) du boîtier (1), qui présente l'ouverture d'entrée (2), est agencée de façon inclinée en partant de la région du fond (4) du boîtier (1) en direction de l'arrière vers la paroi postérieure (13) du boîtier (1) avec rétrécissement de la section transversale du boîtier (1).
